# EUROPÄISCHE PATENTSCHRIFT

(11) **EP 2 273 523 B1**
(45) Veröffentlichungstag und Bekanntmachung des Hinweises auf die Patenterteilung: **04.09.2013**
(21) Anmeldenummer: 10006938.4
(22) Anmeldetag: 06.07.2010
(51) Int. Cl.: H01H 21/00, B67D 7/10

(54) **Betätigungseinrichtung**
Actuating device
Dispositif d'actionnement

(30) Priorität: 31.07.2009 DE 102009035792; 08.07.2009 DE 202009009323 U
(43) Veröffentlichungstag der Anmeldung: 12.01.2011
(73) Patentinhaber: Schmitz, Jörg, 58256 Ennepetal (DE)
(72) Erfinder: Schmitz, Jörg, 58256 Ennepetal (DE)
(74) Vertreter: Döpp, Ludger

(56) Entgegenhaltungen:
- EP-A2- 1 669 663
- JP-A- 10 289 638
- US-A- 4 135 068

## Beschreibung

Die Erfindung betrifft eine Einrichtung zur Betätigung eines im Bereich einer Autogaszapfsäule vorgesehenen Druckschaltelements vorgebbarer Gestalt und Dimension.

Der DE 198 43 805 A1 ist eine Einrichtung zur Präsentation einer Information auf einer Anzeigeeinheit einer Zapfpistole einer Tankstelle zu entnehmen, bei der eine von einem Steuergerät ausgebbare Information elektronisch auf die in der Zapfsäule integrierte Anzeigeeinheit übertragen wird. Die Anzeigeeinheit ist eine grafikfähige Anzeigeeinheit, deren Anzeige von einem zentralen Steuergerät selektiv ansteuerbar ist. Die Einrichtung eignet sich insbesondere zur gezielten Anzeige von Informationen an den Nutzer der Zapfpistole, beispielsweise zur Übermittlung einer gezielten Werbebotschaft.

Durch die DE 295 11 039 U1 ist eine Kraftfahrzeug-Zapfsäulenanlage mit integriertem Werbeträger bekannt geworden, wobei der Werbeträger im Bereich der Anzeigeeinrichtung angeordnet und als elektronischer Informationsträger für visuelle Informationen und/oder als elektronischer Informationssender für akustische Informationen ausgebildet ist.

Die DE 32 35 056 A1 beschreibt eine Flüssiggastankstelle, insbesondere eine Autogastankstelle, mit einem Flüssiggasbehälter und einer Flüssiggasentnahmestelle, beispielsweise in Form einer Zapfsäule, die mit dem Flüssiggasbehälter über eine Leitung verbunden ist, in der zwischen Flüssiggasbehälter und Zapfventil eine Zapfpumpe angeordnet ist.

Das Dokument "US 4 135 068 A" offenbart eine Einrichtung zur Betätigung eines Druckschaltelements gemäß dem Oberbegriff des Anspruchs 1.

Insbesondere im Bereich von Autogaszapfsäulen sind Druckschaltelemente in Form von Knöpfen oder Schaltern vorgesehen, die der Benutzer betätigen muss, damit das Gas ausströmen kann. Diese Druckschaltelemente an einer Autogaszapfsäule beinhalten das Problem, dass sie zwar nicht sehr schwer einzudrücken sind, jedoch relativ lange gedrückt gehalten werden müssen. Dies so lange, bis der Tankvorgang, der in Abhängigkeit vom Volumen des Fahrzeugtanks bis zu 7 Minuten dauern kann, beendet ist.

Vielfach werden derartige Druckschaltelemente, die durch Loslassen, also durch passive Betätigung ausgelöst werden, als "Totmannschalter" bezeichnet. Selbige sollen verhindern, dass ein potentiell gefährlicher Arbeitsgang, wie etwa das Zapfen von Autogas, zu Problemen führt, weil der Benutzer beispielsweise ohnmächtig wird.

Ziel des Erfindungsgegenstandes ist es, eine Einrichtung zur Betätigung eines im Bereich einer Autogaszapfsäule, vorgesehenen Druckschaltelements, vorgebbarer Gestalt und Dimension, bereitzustellen, so dass beim Betätigen des Druckschaltelements, auch über einen längeren Zeitraum, eine erhebliche Verbesserung des Bedienkomforts für den Benutzer gegeben ist. Gleichzeitig soll auch dem Thema elektrostatische Aufladung begegnet werden, da es hier zu folgenschweren Unfällen kommen kann.

Darüber hinaus soll auch eine Autogaszapfsäule, beinhaltend ein derartiges Druckschaltelement, vom Bedienkomfort sowie vom Sicherheitsstandard her verbessert werden.

Dieses Ziel wird erreicht durch eine Einrichtung zur Betätigung eines im Bereich einer Autogaszapfsäule, vorgesehenen Druckschaltelements vorgebbarer Gestalt und Dimension, bestehend aus einem das Druckschaltelement zumindest partiell übergreifenden unter Eigengewicht auf dem Druckschaltelement aufliegenden, insbesondere manuell zu betätigenden, nach Art einer ebenen oder zumindest partiell gewölbten Platte, ausgebildeten Druckkörper, der gegenüber dem Druckschaltelement eine größere Fläche aufweist und außerhalb des Druckschaltelements gegenüber der Zapfsäule festgelegt ist.

Vorteilhafte Weiterbildungen der erfindungsgemäßen Einrichtung sind den zugehörigen gegenständlichen Unteransprüchen zu entnehmen.

Dieses Ziel wird ebenfalls erreicht durch eine Autogaszapfsäule, die mit einem Druckschaltelement versehen und die druckschaltelementseitig mit einer Einrichtung gemäß einem der die Einrichtung betreffenden Ansprüche ausgerüstet ist.

Durch geeignete Ausgestaltung des, nach Art einer Platte ausgebildeten Druckkörpers und Positionierung der einseitig gelagerten Platte relativ zum Druckschaltelement, wird für den Benutzer der Zapfsäule, insbesondere der Autogaszapfsäule, bei nur geringem Kraftaufwand eine vereinfachte Betätigung des Druckschaltelements, nämlich über den Druckkörper, erreicht. Dies wird, insbesondere auch über längere Betankungsvorgänge (5 Minuten oder länger) gesehen, als wesentlich angenehmer empfunden, als wenn das Druckschaltelement selber betätigt werden müsste.

Erfindungsgemäße Zapfsäulen, insbesondere Autogaszapfsäulen, können in einfacher Weise und ohne größeren Kostenaufwand mit der Einrichtung ausgerüstet werden. Bereits bestehende Zapfsäulen können problemlos mit der Einrichtung nachgerüstet werden, da kein Eingriff in die Sicherheitselemente der jeweiligen Zapfsäule vorgenommen werden muss.

Mit dem Erfindungsgegenstand wird erreicht, dass durch die eintretende Hebelwirkung und die gegenüber der jeweiligen geometrischen Form des Druckschaltelements verbreiterte Andrucksfläche ein angenehmes Betätigen des Druckkörpers ermöglicht wird. Gleichzeitig wird die Funktion des Druckschaltelements jedoch nicht beeinträchtigt, da der Druckkörper im Wesentlichen nur unter Eigengewicht auf dem Druckschaltelement aufliegt.

Der vorteilhafterweise als Platte ausgebildete Druckkörper kann unterschiedliche geometrische Querschnitte aufweisen. Zum einen kann er rechteckig oder quadratisch ausgebildet sein und darüber hinaus auch partiell gerundete Bereiche aufweisen.

Ebenfalls denkbar ist, die Platte aus geradlinig und gerundet verlaufenden Abschnitten zu bilden.

Des Weiteren besteht die Möglichkeit, die Platte auch gewölbt auszubilden, bedarfsweise auch die Kontur des jeweiligen Druckschalterelements in die Platte einzuarbeiten.

Von weiterem Vorteil ist, insbesondere die in Längsrichtung verlaufenden Randabschnitte der jeweiligen Platte abzuwinkeln, so dass in Richtung des jeweiligen Druckschaltelements weisende Schenkel gebildet werden, die bedarfsweise bei entsprechender Dimensionierung auch als Anschläge verwendet werden können. In jedem Fall wird jedoch durch die Schenkel ein Schutz des jeweiligen Druckschaltelements herbeigeführt.

Die jeweilige Platte wird, einem weiteren Gedanken der Erfindung gemäß, oberhalb des Druckschaltelementes, mit vorgebbarem Abstand dazu, gegenüber der Zapfsäule festgelegt. Dies dient einerseits dazu, um eine gute Hebelwirkung auf das Druckschaltelement herbeizuführen. Andererseits soll der Befestigungsbereich der Platte so weit weg vom Druckschaltelement sein, dass keine im Bereich des Druckschaltelements vorgesehenen elektrischen oder pneumatischen Bauteile bei der Montage der Platte beschädigt werden können. Druckschaltelemente an Autogaszapfsäulen sind vielfach im oberen Bereich der jeweiligen Zapfsäule vorgesehen, so dass der Benutzer den Druckkörper ohne körperliche Anstrengung mit einen Arm betätigen kann.

Die jeweilige Platte steht vorteilhafterweise mit einem Hilfsmittel in Wirkverbindung, das mit der Zapfsäule, insbesondere lösbar, verbunden ist. Das Hilfsmittel kann durch einen etwa U-förmig ausgebildeten Bügel gebildet sein, der zwischen den Schenkeln der Platte gelagert ist. Der Bügel ist vorteilhafterweise über einen Bolzen gegenüber der Platte schwenkbar gelagert.

Verschiedene Hersteller von Zapfsäulen, insbesondere Autogaszapfsäulen, rüsten ihre Anlagen mit geometrisch unterschiedlich ausgestalteten Druckschaltelementen aus, so dass es bedarfsweise sinnvoll ist, plattenseitig ein Federelement vorzusehen, das insbesondere als Rückstellfeder dient, so dass gewährleistet wird, dass nach erfolgter Betankung eines Fahrzeugs die Platte in jedem Fall in ihre Ausgangsstellung zurückbewegt wird, so dass kein weiterer Kraftstoff nach dem Loslassen des Druckkörpers austreten kann.

Üblicherweise bestehen die den Druckkörper bildenden Platten aus metallischen Werkstoffen, vorzugsweise Edelstahl. Insbesondere im Bereich von Zapfsäulen können sich hier elektrostatische Aufladungen einstellen, die möglicherweise zu folgenschweren Unfällen führen. Um hier einen Sicherheitsbeitrag zu leisten wird vorgeschlagen, die plattenförmigen Druckkörper aus Kunststoff, insbesondere einen elektrostatisch nicht aufladbaren Kunststoffmaterial, herzustellen. Der Fachmann wird in Abhängigkeit vom jeweiligen Einsatzfall geeignete Kunststoffe-und Herstellungsverfahren für derartige Kunststoffe vorsehen.

Ebenfalls denkbar ist, einen metallischen Grundkörper, beispielsweise aus einem preiswerten Metall, vorzusehen, der zumindest partiell mit einem Kunststoffmaterial, wie vorstehend beschrieben, beschichtet wird.

Der Druckkörper muss hierbei so beschaffen sein, dass sich selbiger weder durch Reibung und Reinigung noch durch Wartungsarbeiten statisch aufladen kann. Der reduzierte elektrische Oberflächenwiderstand besonders modifizierter Kunststoffe vermeidet eine derartige statische Aufladung. Bei der Auswahl eines geeigneten Kunststoffs sind unter anderem auch Faktoren, wie thermische Beständigkeit, Lichtbeständigkeit oder Beständigkeit gegen chemische Stoffe zu berücksichtigen.

Von besonderem Vorteil ist, dass zumindest Teile der Platte mit Werbemitteln belegbar sind, die, einem weiteren Gedanken der Erfindung gemäß, etwa der Kontur der jeweiligen zum Einsatz gelangenden Platte entsprechen.

Das jeweils zum Einsatz gelangende Werbemittel kann beispielsweise als Folie ausgebildet werden.

Alternative Werbemittel sind natürlich auch denkbar. Verwiesen wird auf den eingangs genannten Stand der Technik, insbesondere die Werbemaßnahmen im Bereich von Zapfsäulen bzw. Zapfpistolen.

Der Erfindungsgegenstand ist anhand eines Ausführungsbeispiels in der Zeichnung dargestellt und wird wie folgt beschrieben. Es zeigen:
- Figur 1: Prinzipskizze einer Autogaszapfsäule in verschiedenen Ansichten unter Andeutung der erfindungsgemäßen Einrichtung;
- Figur 2: Etwa rechteckig ausgebildete Betätigungseinrichtung in verschiedenen Ansichten unter Andeutung der notwendigen Einzelbauteile;
- Figuren 3 und 4: Prinzipskizzen geometrisch unterschiedlich ausgebildeter Druckkörper;
- Figur 5: Darstellung gemäß Figur 2 mit angedeutetem Werbemittel.

Figur 1 zeigt als Prinzipskizze in verschiedenen Ansichten eine Autogaszapfsäule 1. Lediglich angedeutet ist ein Zapfschlauch 2. Die Zapfsäule 1 beinhaltet ein Druckschaltelement 3, das in Pfeilrichtung betätigbar ist und nach Betätigen durch den Benutzer den Gasstrom aus einem nicht weiter dargestellten Tank in Richtung des Zapfschlauches 2 freigibt. Wie bereits angedeutet, ist es für den Benutzer zeitaufwändig und unbequem das Druckschaltelement 3 für die Dauer des Betankungsvorgangs gedrückt zu halten. Das in Figur 1 angedeutete Druckschaltelement 3 hat einen Durchmesser D, so dass sich eine vorgebbare Fläche A errechnet. Erfindungsgemäß kommt ein Druckkörper 4, der in diesem Beispiel als rechteckige und plane Platte ausgebildet ist, zum Einsatz. Der Druckkörper 4 ist um eine Schwenkachse 5 schwenkbar und liegt im Bereich 6 des Druckschalterelements 3 im Wesentlichen unter Eigengewicht auf dem Druckschaltelement 3 auf. Bedarfsweise kann der Druckkörper 4 im Bereich des Druckschalterelements 3 gewölbt ausgebildet werden, um das Verkantungsrisiko des Druckschaltelements 3 zu minimieren. Der Querschnitt des Druckkörpers 4 ist gegenüber der Querschnittsfläche A des Druckschaltelements 3 wesentlich vergrößert. Der Benutzer der Zapfsäule 1 bewirkt somit durch Ausüben einer geringe Kraft F auf die Oberfläche 7 des Druckkörpers 4 eine Kraftkomponente in Richtung des Druckschaltelements 3, welches, bedingt durch die unterschiedlichen Flächenverhältnisse, wesentlich leichter eingedrückt werden kann als es bei eigenem Eindrücken der Fall wäre. Somit wird ein erhöhter Bedienkomfort des Benutzers bei der Betankung von Fahrzeugen erreicht.

Figur 2 zeigt als Prinzipskizze den in Figur 1 nur angedeuteten Druckkörper 4 in verschiedenen Ansichten, wobei auch die einzelnen Bauteile abgebildet sind. Lediglich angedeutet ist das Druckschaltelement 3. Im Bereich seiner in Längsrichtung verlaufenden Randbereiche 8,9 verfügt der Druckkörper 4 über abgebogene Schenkel 10,11. Zur lösbaren Befestigung des Druckkörpers 4 außerhalb des Druckschalterelements 3 an der Zapfsäule 1 (Figur 1) kommt ein bügelförmig ausgebildetes Hilfsmittel 12 zum Einsatz, das im Bereich seines zapfsäulenseitigen Abschnitts 12' über lediglich angedeutete Durchgangslöcher 13 zur Aufnahme nicht dargestellter Befestigungselemente verfügt. Die schwenkbare Verbindung zwischen dem Druckkörper 4 und dem Hilfsmittel 12 erfolgt dadurch, dass ein mit Gewindebereichen 14 versehener Bolzen 15 durch entsprechende Öffnungen 16 einerseits des Hilfsmittels 12 und andererseits Durchgangsbereichen 17 der Schenkel 10,11 hindurchgeführt wird. Mittels nur angedeuteter Schrauben 18 kann die schwenkbare Bewegung des Druckkörpers 4 relativ zur Zapfsäule 1 herbeigeführt werden. Je nach Ausgestaltungsform des Druckschaltelements 3 kann im Bereich des Bolzens 15 noch eine Rückstellfeder 19 zum Einsatz gelangen, wobei dies lediglich obligatorisch ist. Der plattenförmig ausgebildete Druckkörper soll in diesem Beispiel aus Kunststoff, insbesondere einem elektrostatisch nicht aufladbaren Kunststoffmaterial, bestehen.

Die Figuren 3 und 4 zeigen unterschiedliche Querschnitte von plattenförmigen Druckkörpern 4. Angedeutet ist die Schwenkachse 5 sowie unterschiedlich ausgestaltete Druckschaltelemente 3. Lage und Position des jeweiligen Druckschaltelements 3, relativ zum Druckkörper 4, sind ebenfalls angedeutet.

In Figur 3 ist erkennbar, dass der Druckkörper 4 einen etwa rechtwinkligen Abschnitt a beinhaltet, an welchen sich ein in Richtung des Druckschalterelements 3 gewölbt ausgebildeter Abschnitt b anschließt.

Der Abstand zwischen dem Auflagebereich 6 und der Schwenkachse 5 des Druckkörpers 4 oberhalb des Druckschaltelements 3 ist mit c definiert.

Figur 4 zeigt eine weitere Alternative zur geometrischen Ausgestaltung eines Druckkörpers 4. Erkennbar sind gerundet verlaufende Abschnitte 20,21,22, die in Wirkverbindung mit geradlinig verlaufenden Abschnitten 23,24,25,26,27 stehen. Ebenfalls angedeutet ist der Abstand c zwischen dem Auflagebereich 6 und der Schwenkachse 5 des Druckkörpers 4 oberhalb des Druckschaltelements 3.

Figur 5 zeigt den in Figur 2 dargestellten plattenförmigen Druckkörper 4 samt Schwenkachse 5. In diesem Beispiel soll ein großer Teil der Oberfläche 28 des Druckkörpers 4 mit einem zu Werbezwecken geeigneten Werbemittel 29 belegt sein. Das Werbemittel kann beispielsweise als die Werbung 29 beinhaltende selbstklebende Kunststoff-Abziehfolie ausgebildet sein, so dass eine Reinigung, auch aus hygienischen Gründen, problemlos möglich ist.

Die in den Figuren 3 bis 5 dargestellten Druckkörper 4 können aus Metall, insbesondere Edelmetall, bestehen. Denkbar ist auch einen preiswerten metallischen Grundkörper zu verwenden, der zumindest partiell mit einem statisch nicht aufladbaren Kunststoff beschichtet ist.

### Bezugszeichenliste

- 1: Zapfsäule, insb. Autogaszapfsäule
- 2: Zapfschlauch
- 3: Druckschaltelement
- 4: Druckkörper
- 5: Schwenkachse
- 6: Auflagebereich
- 7: Oberfläche
- 8: Randbereich
- 9: Randbereich
- 10: Schenkel
- 11: Schenkel
- 12: Hilfsmittel (Bügel)
- 13: Durchgangsloch
- 14: Gewindebereich
- 15: Bolzen
- 16: Öffnung
- 17: Durchgangsbereich
- 18: Schraube
- 19: Rückstellfeder
- 20: gerundeter Abschnitt
- 21: gerundeter Abschnitt
- 22: gerundeter Abschnitt
- 23: geradliniger Abschnitt
- 24: geradliniger Abschnitt
- 25: geradliniger Abschnitt
- 26: geradliniger Abschnitt
- 27: geradliniger Abschnitt
- 28: Oberfläche Druckkörper
- 29: Werbemittel

- F: Kraft
- a: rechwinkliger Abschnitt
- b: gewölbter Abschnitt
- c: Abstand Auflagebereich zur Schwenkachse

## Patentansprüche

1. Einrichtung zur Betätigung eines im Bereich einer Autogaszapfsäule (1), vorgesehenen Druckschaitetements (3) vorgebbarer Gestalt und. Dimension, bestehend aus einer Zapfsäule; einen Druckschaltelement und aus einem das Druckschaltelement (3) zumindest partiell übergreifenden unter Eigengewicht auf dem Druckschaltelement (3) aufliegenden, insbesondere manuell zu betätigenden, nach Art einer ebenen oder zumindest partiell gewölbten Platte, ausgebildeten Druckkörper (4), der gegenüber dem Druckschaltelement (3) ine größere Fläche aufweist und **dadurch gekennzeichnet, dass** der Druckkörper (4) außerhalb des Druckschaltelements (1) gegenüber der Zapfsäule (1) festgelegt ist.

2. Einrichtung nach Anspruch 1, **dadurch gekennzeichnet, dass** die Platte (4) einen rechteckigen oder quadratischen Querschnitt aufweist.

3. Einrichtung nach Anspruch 1, **dadurch gekennzeichnet, dass** die Platte (4) zumindest partiell gerundete oder gewölbte Bereiche (b,20,21,22) aufweist.

4. Einrichtung nach Anspruch 1, **dadurch gekennzeichnet, dass** die Platte (4) geradlinig (23,24,25,26,27) und gerundet oder gewölbt verlaufende Abschnitte (20,21,22) aufweist.

5. Einrichtung nach einem der Ansprüche 1 bis 4, **dadurch gekennzeichnet, dass** die Platte (4) im Bereich mindestens eines ihrer Randabschnitte (8,9) einen abgewinkelten Schenkel (10,11) aufweist.

6. Einrichtung nach einem der Ansprüche 1 bis 5, **dadurch gekennzeichnet, dass** die Platte (4) im Bereich ihrer, in Längsrichtung verlaufenden Randabschnitte (8,9) mit jeweils einem in Richtung des Druckschaltelements (3), respektive der Zapfsäule (1), weisenden Schenkel (10, 11) versehen ist.

7. Einrichtung nach einem der Ansprüche 1 bis 6, **dadurch gekennzeichnet, dass** die Platte (4) oberhalb des Druckschaltelements (3), mit vorgebbarem Abstand (c) zur Schwenkachse (5), gegenüber der Zapfsäule (1), insbesondere dem im oberen Bereich der Zapfsäule (1) vorgesehenen Druckschaltelement (3) festgelegt ist.

8. Einrichtung nach einem der Ansprüche 1 bis 7, **dadurch gekennzeichnet, dass** die Platte (4) mit einem Hilfsmittel (12) in Wirkverbindung steht, das mit der Zapfsäule (1) oberhalb des Druckschalterelements (3), insbesondere lösbar, verbunden ist.

9. Einrichtung nach einem der Ansprüche 1 bis 8, **dadurch gekennzeichnet, dass** das Hilfsmittel (12) durch einen etwa U-förmig ausgebildeten Bügel gebildet ist, der zwischen den Schenkeln (10,11) der Platte (4) gelagert ist.

10. Einrichtung nach einem der Ansprüche 1 bis 9, **dadurch gekennzeichnet, dass** der Bügel (12) über einen Bolzen (15) gegenüber der Platte (4) schwenkbar gelagert ist.

11. Einrichtung nach einem der Ansprüche 1 bis 10, **dadurch gekennzeichnet, dass** das Hilfsmittel (12) im Bereich seines zapfsäulenseitigen Abschnitts (12') über mehrere Durchgangslöcher (13) oder Langlöcher verfügt, über welche es, insbesondere über Schrauben, gegenüber der Zapfsäule (1) festlegbar ist.

12. Einrichtung nach einem der Ansprüche 1 bis 11, **dadurch gekennzeichnet, dass** im Bereich der Platte (4) ein Federelement, insbesondere eine Rückstellfeder (19), vorgesehen ist.

13. Einrichtung nach einem der Ansprüche 1 bis 12, **dadurch gekennzeichnet, dass** die Rückstellfeder (19) im Bereich des Hilfsmittels (12), respektive des Bolzens (15), vorgesehen ist.

14. Einrichtung nach einem der Ansprüche 1 bis 13, **dadurch gekennzeichnet, dass** zumindest Teile der Platte (4) mit Werbemitteln (29) versehbar sind.

15. Einrichtung nach einem der Ansprüche 1 bis 14, **dadurch gekennzeichnet, dass** das jeweilige Werbemittel (29) etwa der Kontur der jeweiligen Platte (4) entspricht.

16. Einrichtung nach einem der Ansprüche 1 bis 15, **dadurch gekennzeichnet, dass** das Werbemittel (29) als Folie, insbesondere als selbstklebende Kunststofffolie, ausgebildet ist.

17. Einrichtung nach einem der Ansprüche 1 bis 16, **dadurch gekennzeichnet, dass** die Platte (4) zumindest partiell aus Kunststoff, insbesondere einem elektrostatisch nicht aufladbaren Kunststoff, besteht.

18. Zapfsäule, insbesondere Autogaszapfsäule, die mit einem Druckschaltelement (3) versehen und die durckschaltelementseitig mit einer Einrichtung (4) gemäß einem der Ansprüche 1 bis 17 ausgerüstet ist.

## Claims

1. A device for actuating a pressure circuit element (3) having a pre-determinable design and dimension and being provided in the area of a liquefied petroleum gas pump (1), which device is composed of a pump, a pressure circuit element and a pressure body (4) which is designed like a flat or at least partially arched plate, can be in particular manually actuated and at least partially overlaps the pressure circuit element (3) on which it is leaning with dead load, and which comprises a larger surface with respect to the pressure circuit element (3), **characterized in that** the pressure body (4) is fixed with respect to the pump (1) outside the pressure circuit element (3).

2. A device according to claim 1 **characterized in that** the plate (4) comprises a rectangular or square cross section.

3. A device according to claim 1 **characterized in that** the plate (4) comprises at least partially rounded or arched portions (b, 20, 21, 22).

4. A device according to claim 1 **characterized in that** the plate (4) comprises portions which extend linearly (23, 24, 25, 26, 27) and in a rounded or arched manner (20, 21, 22).

5. A device according to one of the claims 1 through 4 **characterized in that** the plate (4) comprises a leg (10, 11) that is bent at an angle in the area of at least one of its border portions (8, 9).

6. A device according to one of the claims 1 through 5 **characterized in that** the plate (4) is provided with one leg (10, 11) respectively in the area of its border portions (8, 9) which extend in the longitudinal direction, which respective leg points into the direction of the pressure circuit element (3) respectively the pump (1).

7. A device according to one of the claims 1 through 6 **characterized in that** the plate (4) is fixed above the pressure circuit element (3) at a predeterminable distance (c) from the swiveling axis (5) with respect to the pump (1), in particular with respect to the pressure circuit element (3) provided in the upper portion of the pump (1).

8. A device according to one of the claims 1 through 7 **characterized in that** the plate (4) is actively related to an aid (12) which is in particular releasably connected to the pump (1) above the pressure circuit element (3).

9. A device according to one of the claims 1 through 8 **characterized in that** the aid (12) is formed by an approximately U-shaped arcuately bent piece which is located between the legs (10, 11) of the plate (4).

10. A device according to one of the claims 1 through 9 **characterized in that** the arcuately bent piece (12) is pivotally located with respect to the plate (4) by means of a bolt (15).

11. A device according to one of the claims 1 through 10 **characterized in that** the aid (12) has several through holes (13) or oblong holes in the area of its portion (12') on the side of the pump, by means of which holes it can be fixed with respect to the pump (1), in particular by using screws.

12. A device according to one of the claims 1 through 11 **characterized in that** a spring element, in particular a return spring (19) is provided in the area of the plate (4).

13. A device according to one of the claims 1 through 12 **characterized in that** the return spring (19) is provided in the area of the aid (12) respectively the bolt (15).

14. A device according to one of the claims 1 through 13 **characterized in that** at least parts of the plate (4) can be provided with advertising media (29).

15. A device according to one of the claims 1 through 14 **characterized in that** the respective advertising medium (29) approximately corresponds to the contour of the respective plate (4).

16. A device according to one of the claims 1 through 15 **characterized in that** the advertising medium (29) is designed as a foil, in particular as a self-adhesive plastic foil.

17. A device according to one of the claims 1 through 16 **characterized in that** the plate (4) is at least partially made of plastic, in particular a plastic that cannot be charged electrostatically.

18. A pump, in particular a liquefied petroleum gas pump that is provided with a pressure circuit element (3) and that is equipped with a device (4) according to one of the claims 1 through 17 on the side of the pressure circuit element.

## Revendications

1. Dispositif d'actionnement d'un élément de circuit à pression (3) ayant une configuration et une dimension pré-déterminables et prévu au niveau d'une pompe à gaz automobile (1), composé d'une pompe, d'un élément de circuit à pression et d'un corps de pression (4) qui est en forme d'une plaque plane ou au moins partiellement voûtée, qui peut notamment être actionnée manuellement, et qui chevauche au moins partiellement l'élément de circuit à pression (3) en s'appuyant par son propre poids sur celui-ci, et qui comprend une surface plus large par rapport à l'élément de circuit à pression (3), **caractérisé en ce que** le corps de pression (4) est fixé par rapport à la pompe (1) à l'extérieur de l'élément de circuit à pression (3).

2. Dispositif selon la revendication 1, **caractérisé en ce que** la plaque (4) comprend une section transversale de forme rectangulaire ou carrée.

3. Dispositif selon la revendication 1, **caractérisé en ce que** la plaque (4) comprend des parties au moins partiellement arrondies ou voûtées (b, 20, 21, 22).

4. Dispositif selon la revendication 1, **caractérisé en ce que** la plaque (4) comprend des parties qui s'étendent de manière linéaire (23, 24, 25, 26, 27) et de manière arrondie ou voûtée (20, 21, 22).

5. Dispositif selon l'une des revendications 1 à 4, **caractérisé en ce que** la plaque (4) comprend une branche (10, 11) pliée dans la zone d'au moins une des ses parties marginales (8, 9).

6. Dispositif selon l'une des revendications 1 à 5, **caractérisé en ce que** la plaque (4) est munie de respectivement une branche (10, 11) dans la zone de ses parties marginales (8, 9) qui s'étendent dans la direction longitudinale, la branche respective s'orientant dans la direction de l'élément de circuit à pression (3) ou de la pompe (1).

7. Dispositif selon l'une des revendications 1 à 6, **caractérisé en ce que** la plaque (4) est fixée au dessus de l'élément de circuit à pression (3) à une distance pré-déterminable (c) de l'axe de pivotement (5) par rapport à la pompe (1), notamment par rapport à l'élément de circuit à pression (3) prévu dans la partie supérieure de la pompe (1).

8. Dispositif selon l'une des revendications 1 à 7, **caractérisé en ce que** la plaque (4) est reliée activement à un moyen d'aide (12) qui est relié à la pompe (1) au dessus de l'élément de circuit à pression (3) notamment de manière amovible.

9. Dispositif selon l'une des revendications 1 à 8, **caractérisé en ce que** le moyen d'aide (12) est formé par une pièce recourbée en arc en forme approximative de U qui est logée entre les branches (10, 11) de la plaque (4).

10. Dispositif selon l'une des revendications 1 à 9, **caractérisé en ce que** la pièce recourbée en arc (12) est logée de manière pivotante par rapport à la plaque (4) à l'aide d'un boulon (15).

11. Dispositif selon l'une des revendications 1 à 10, **caractérisé en ce que** le moyen d'aide (12) comprend plusieurs trous de passage (13) ou plusieurs trous oblongs au niveau de sa partie du côté de la pompe, par moyen desquels il peut être fixé par rapport à la pompe (1) notamment en utilisant des vis.

12. Dispositif selon l'une des revendications 1 à 11, **caractérisé en ce qu'**un élément de ressort, notamment un ressort de rappel (19) est prévu au niveau de la plaque (4).

13. Dispositif selon l'une des revendications 1 à 12, **caractérisé en ce que** le ressort de rappel (19) est prévu au niveau du moyen d'aide (12) respectivement du boulon (15).

14. Dispositif selon l'une des revendications 1 à 13, **caractérisé en ce qu'**on peut munir au moins des parties de la plaque (4) des moyens publicitaires (29).

15. Dispositif selon l'une des revendications 1 à 14, **caractérisé en ce que** le moyen publicitaire respectif (29) correspond approximativement au contour de la plaque respective (4).

16. Dispositif selon l'une des revendications 1 à 15, **caractérisé en ce que** le moyen publicitaire (29) est en forme de feuille, notamment en forme d'une feuille plastique auto-adhésive.

17. Dispositif selon l'une des revendications 1 à 16, **caractérisé en ce que** la plaque (4) est au moins partiellement fabriquée en plastique, notamment en un plastique qui ne se charge pas électrostatiquement.

18. Pompe, notamment pompe à gaz automobile qui est munie d'un élément de circuit à pression (3) et qui est équipée d'un dispositif (4) selon l'une des revendications 1 à 17 du côté de l'élément de circuit à pression.
